# FASCICULE DE BREVET EUROPEEN

(11) **EP 3 899 670 B1**
(45) Date de publication et mention de la délivrance du brevet: **11.03.2026**
(21) Numéro de dépôt: 19816697.7
(22) Date de dépôt: 09.12.2019
(51) Int. Cl.: G04B 17/34

(54) **ORGANE DE MAINTIEN ÉLASTIQUE POUR LA FIXATION D'UN COMPOSANT D'HORLOGERIE SUR UN ÉLÉMENT DE SUPPORT**
ELASTISCHES HALTERUNGSORGAN FÜR DIE BEFESTIGUNG EINER UHRENKOMPONENTE AUF EINEM HALTEELEMENT
ELASTIC HOLDING MEMBER FOR FIXING A TIMEPIECE COMPONENT ON A SUPPORT ELEMENT

(30) Priorité: 17.12.2018 EP 18212866
(43) Date de publication de la demande: 27.10.2021
(73) Titulaire: Nivarox-FAR S.A., 2400 Le Locle (CH)
(72) Inventeur: HERNANDEZ, M. Ivan, 1785 Cressier (CH); CUSIN, M. Pierre, 1423 Villars-Burquin (CH)
(74) Mandataire: ICB SA
(86) Numéro de dépôt international: PCT/EP2019/084224
(87) Numéro de publication internationale: WO 2020/126616

(56) Documents cités:
- EP-A1- 1 921 516
- EP-A1- 1 921 518
- EP-A1- 3 309 625
- EP-A1- 3 401 740
- EP-A2- 1 637 940
- EP-B1- 1 826 635
- EP-B1- 2 550 566
- EP-B1- 2 677 369
- WO-A1-2011/116486
- CH-A2- 704 016
- CH-A5- 695 395
- CH-B1- 698 794

## Description

### Domaine de l'invention

L'invention porte sur un organe de maintien élastique pour la fixation d'un composant d'horlogerie sur un élément de support.

L'invention porte aussi sur un ensemble organe de maintien élastique - composant d'horlogerie et un assemblage d'un tel ensemble avec l'élément de support.

L'invention porte de plus sur un mouvement d'horlogerie comprenant au moins un tel assemblage.

L'invention porte également sur une pièce d'horlogerie comprenant un tel mouvement.

### Arrière-plan de l'invention

Dans l'état de la technique, on connait des organes de maintien élastique tels que des viroles d'horlogerie qui participent à des assemblages de spiraux sur des arbres de balancier dans un mouvement d'horlogerie et ce, par un serrage élastique.

On connait également les documents EP1921518A1 et CH698794B1 qui décrivent des organes de maintien élastique classiques de l'état de l'art.

Toutefois de tels organes de maintien élastique ont pour inconvénient majeur d'imposer dans le cadre de la réalisation de tels assemblages des opérations de montage complexes, longues et coûteuses du fait que ces organes présentent des couples de tenue sur ces arbres de balancier qui sont faibles et limités.

### Résumé de l'invention

Le but de la présente invention est de pallier en tout ou partie les inconvénients cités précédemment en proposant un organe de maintien élastique qui présente un couple de tenue important notamment pour faciliter/simplifier les opérations de montage d'un assemblage d'un ensemble organe de maintien élastique - composant d'horlogerie avec un élément de support.

A cet effet, l'invention porte sur organe de maintien élastique pour la fixation d'un composant d'horlogerie sur un élément de support, ledit organe de maintien comprenant une paroi périphérique externe susceptible d'être reliée audit composant d'horlogerie et une paroi périphérique interne définissant une ouverture de forme triangulaire dans laquelle est susceptible d'être inséré l'élément de support, ledit organe de maintien élastique comprenant des bras élastiques formant chacun un côté de l'ouverture triangulaire et contribuant à assurer le serrage de l'élément de support dans l'ouverture, chaque bras comprenant :
- au moins un ajourage défini en tout ou partie le long du corps dudit bras,
- une zone de contact élastique ou portion de contact élastique du bras, susceptible de coopérer avec ledit élément de support notamment pour participer à assurer le serrage de cet élément de support dans l'ouverture, et
- des zones périphériques élastiques ou portions périphériques élastiques dudit bras, qui s'étendent entre cette zone de contact et des extrémités de ce bras élastique,
la zone de contact ayant une quantité de matière supérieure à la quantité de matière constituant chacune de ses zones périphériques, ladite zone de contact comprenant au moins deux poutres notamment inclinées agencées dans un ajourage principal dudit au moins un ajourage défini en tout ou partie le long du corps du bras élastique, caractérisé en ce que des axes centraux des poutres forment avec un axe longitudinal du bras élastique des angles aigus.

Ainsi grâce à ces caractéristiques, l'organe de maintien élastique est alors apte à supporter un serrage élastique conséquent et donc à emmagasiner une quantité importante d'énergie élastique lorsqu'il est contraint afin de restituer un couple de tenue important, notamment grâce à une rigidité importante de cet organe de maintien élastique induite notamment par des volumes (ou quantités) de matière conséquents constituant ses bras rigides qui comprennent les structures interne et externe. On notera que ces volumes importants de matière sont plus précisément compris dans les zones de contact qui sont mises sous charges (ou sous contraintes) lors de l'insertion de l'élément de support dans cet organe de maintien.

De plus, on remarquera que cet organe de maintien élastique est configuré pour que cet emmagasinement d'énergie élastique conduise à des contraintes admissibles au regard de la matière qui constitue un tel organe de maintien tel que le silicium.

Dans d'autres modes de réalisation :
- lesdits au moins deux poutres relient les structures externe et interne entre elles ;
- l'ajourage principal a une forme essentiellement d'un demi-cercle ;
- l'ajourage principal est divisé en au moins trois parties évidées par lesdites au moins deux poutres ;
- au moins deux parties évidées parmi lesdites au moins trois parties évidées présentent des volumes sensiblement similaires ;
- la partie évidée comprise dans son intégralité dans la zone de contact présente un volume qui est sensiblement inférieur à celui des autres parties évidées de l'ajourage principal ;
- lesdites au moins trois parties évidées présentent des volumes sensiblement similaires ;
- l'organe de maintien élastique comprend un unique ajourage qui est un ajourage principal ;
- organe de maintien élastique comprend un ajourage principal positionné au milieu de chaque bras et des ajourages supplémentaires définis aux extrémités de chaque bras ;
- les structures externe et interne ont des formes différentes ;
- les structures externe et interne présentent respectivement des formes essentiellement circulaire et triangulaire ;
- l'organe de maintien élastique comprend un point d'attache avec le composant d'horlogerie ;
- l'organe de maintien élastique est une virole pour la fixation du composant d'horlogerie tel qu'un spiral à un élément de support tel qu'un arbre de balancier, et
- l'organe de maintien élastique est réalisé en une matière à base de silicium.

L'invention concerne aussi un ensemble organe de maintien élastique - composant d'horlogerie pour un mouvement d'horlogerie d'une pièce d'horlogerie comprenant un tel organe de maintien élastique.

Avantageusement, cet ensemble est monobloc.
L'invention concerne également un assemblage pour un mouvement d'horlogerie d'une pièce d'horlogerie comprenant un tel ensemble organe de maintien élastique - composant d'horlogerie, ledit ensemble étant fixé à un élément de support.

L'invention concerne aussi un mouvement d'horlogerie comprenant au moins un tel assemblage.

L'invention concerne également une pièce d'horlogerie comprenant un tel mouvement d'horlogerie.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en perspective d'un organe de maintien élastique pour la fixation d'un composant d'horlogerie sur un élément de support qui est ici dans un état contraint, selon un premier mode de réalisation de l'invention ;
- la figure 2 est une vue en perspective de l'organe de maintien élastique pour la fixation du composant d'horlogerie sur l'élément de support qui est ici dans un état de repos, selon le premier mode de réalisation de l'invention ;
- la figure 3 est une vue en perspective d'un organe de maintien élastique pour la fixation du composant d'horlogerie sur l'élément de support, selon un deuxième mode de réalisation de l'invention,
- la figure 4 est une vue en perspective d'un organe de maintien élastique pour la fixation du composant d'horlogerie sur l'élément de support, selon un troisième mode de réalisation de l'invention, et
- la figure 5 est une vue schématique d'une pièce d'horlogerie pourvue d'un mouvement d'horlogerie comprenant un assemblage comportant l'élément de support et un ensemble organe de maintien élastique - composant d'horlogerie, selon les modes de réalisation de l'invention.

### Description détaillée des modes de réalisation préférés

Les figures 1 à 5 présentent plusieurs modes de réalisation de l'organe de maintien élastique 1a, 1b, 1c pour la fixation d'un composant d'horlogerie 2 sur un élément de support 3. À titre d'exemple, l'organe de maintien élastique 1a, 1b, 1c peut être une virole pour la fixation du composant d'horlogerie 2 tel qu'un spiral à un élément de support 3 tel qu'un arbre de balancier.

Dans ces modes de réalisation, cet organe de maintien élastique 1a, 1b, 1c peut être compris dans un ensemble 120 organe de maintien élastique - composant d'horlogerie prévu pour un mouvement d'horlogerie 110 d'une pièce d'horlogerie 100. Un tel ensemble 120 peut être une pièce monobloc réalisée en une matière dite « fragile » à base par exemple de silicium. Dans d'autres variantes, cette matière peut être à base de quartz ou de corindon ou plus généralement de céramique.

On notera que dans une variante de cet ensemble, seul l'organe de maintien élastique peut être réalisé en une telle matière dite « fragile », le composant d'horlogerie étant alors fabriqué en une autre matière.

Cet ensemble 120 peut faire partie d'un assemblage 130 pour le mouvement horlogerie 110, en étant fixé à l'élément de support 3 par exemple par serrage élastique. On notera que cet assemblage 130 a été imaginé pour des applications dans le domaine horloger. Toutefois, l'invention peut parfaitement être mise en œuvre dans d'autres domaines tels que l'aéronautique, la bijouterie, ou encore l'automobile.

Un tel organe de maintien élastique 1a, 1b, 1c comprend des faces supérieure et inférieure de préférence planes ainsi que des parois périphériques externe et interne 4a, 4b. Ces parois périphériques externe et interne 4a, 4b qui sont aussi appelées respectivement structures externe et interne 4a, 4b, présentent des formes différentes. Plus précisément, s'agissant de la structure externe 4a ou paroi périphérique externe 4a, elle présente de préférence une forme essentiellement circulaire. Une telle structure externe 4a ou paroi périphérique externe 4a, est destinée à être reliée au composant d'horlogerie 2 en comprenant au moins un point d'attache 11 prévu pour être connecté à ce composant d'horlogerie 2. Ce point d'attache 11 fait de préférence saillie de cette paroi périphérique externe 4a. Concernant la structure interne 4b ou paroi périphérique interne 4b, elle présente/décrit une forme essentiellement triangulaire notamment une forme d'un triangle équilatéral. Cette structure interne 4b ou paroi périphérique interne 4b de cet organe de maintien élastique 1a, 1b, 1c participe à définir une ouverture 5, notamment de forme triangulaire, dans laquelle est destiné à être inséré l'élément de support 3.

L'organe de maintien élastique 1a, 1b, 1c comporte également des bras élastiques 6a, 6b, 6c en particulier trois bras élastiques 6a, 6b, 6c. Ces bras 6a, 6b, 6c comprennent de manière non limitative et non exhaustive :
- des faces intérieures comprises dans la paroi périphérique interne 4b de l'organe de maintien élastique 1a, 1b, 1c et, lesdites faces intérieures définissant/formant ensemble cette paroi 4b et donc aussi l'ouverture 5 de cet organe maintien 1a, 1b, 1c, et
- des faces extérieures comprises dans la paroi périphérique externe 4a de l'organe de maintien élastique 1a, 1b, 1c et, lesdites faces intérieures définissant/formant cette paroi 4a de cet organe maintien 1a, 1b, 1c.

On comprend donc que dans cet organe de maintien élastique 1a, 1b, 1c, de tels bras élastiques 6a, 6b, 6c comprennent donc chacun une partie des faces supérieure, inférieure, interne et externe de l'organe élastique 1a, 1b, 1c. Chaque bras 6a, 6b, 6c est une pièce de forme allongée ou sensiblement allongée, correspondant à un côté du triangle formé par l'ouverture 5. Autrement dit, chaque bras s'étend longitudinalement ou sensiblement longitudinalement entre deux sommets du triangle formé par l'ouverture 5. Dans cet organe de maintien élastique 1a, 1b, 1c, ces bras élastiques 6a, 6b, 6c permettent essentiellement de réaliser le serrage élastique de l'élément de support 3 dans l'ouverture 5.

Dans cette configuration, chaque bras 6a, 6b, 6c comprend au moins un ajourage 7a, 7b, 7c répartie en tout ou partie le long du corps dudit bras. De plus, il comprend une zone de contact élastique 8a ainsi que des zones périphériques élastiques s'étendant entre cette zone de contact 8a et des extrémités de ce bras élastique 6a, 6b, 6c. La zone de contact élastique 8a est une portion du bras élastique 6a, 6b, 6c qui est prévue pour coopérer avec une paroi périphérique 13 de l'élément de support 3. On comprend donc que cette zone de contact élastique 8a peut aussi être appelé portion de contact élastique 8a du bras élastique 6a, 6b, 6c ou encore partie de contact élastique 8a du bras élastique 6a, 6b, 6c. Une telle portion contact élastique 8a comprend des faces supérieure, inférieure, interne et externe d'une partie du bras 6a, 6b, 6c correspondant, ladite partie étant localisée entre des parties d'extrémité dudit bras 6a, 6b, 6c. De même, chaque zone périphérique élastique peut être nommée aussi portion périphérique élastique du bras élastique 6a, 6b, 6c ou encore partie périphérique élastique de ce bras 6a, 6b, 6c. Cette portion comprend des faces supérieure, inférieure, interne et externe d'une partie d'extrémité du bras 6a, 6b, 6c correspondant.

Dans chaque bras 6a, 6b, 6c, les zones périphériques 8b, ou portions périphériques 8b de ce bras 6a, 6b, 6c, sont de préférence juxtaposées à la zone de contact 8a, ou portion de contact 8a dudit bras 6a, 6b, 6c. Une telle zone de contact 8a comprend une interface de contact 12 encore appelée « point de contact » entre le bras élastique 6a, 6b, 6c et la paroi périphérique 13 de l'élément de support 3. Dans ce contexte, l'organe de maintien élastique 1a, 1b, 1c comprend alors trois zones de contact 8a qui participent à réaliser un centrage précis du composant d'horlogerie 2, par exemple un spiral, dans le mouvement d'horlogerie 110. Dans cet organe de maintien élastique 1a, 1b, 1c, chaque zone de contact 8a présente une quantité de matière qui est sensiblement supérieure à la quantité de matière des zones périphériques 8b. Une telle configuration du bras élastique 6a, 6b, 6c permet à l'organe de maintien élastique 1a, 1b, 1c d'emmagasiner une quantité plus importante d'énergie élastique pour un même serrage en comparaison avec les organes de maintien de l'état de la technique. Une telle quantité d'énergie élastique emmagasinée dans l'organe de maintien 1a, 1b, 1c permet alors d'obtenir un couple de tenue plus important de l'organe sur l'élément de support dans l'assemblage 130 de l'ensemble 120 organe de maintien élastique - composant d'horlogerie avec cet élément de support 3. Autrement dit, un tel surplus d'énergie élastique stockée dans l'organe de maintien 1a, 1b, 1c augmente donc le couple de tenue. En complément, on notera qu'une telle configuration de l'organe de maintien élastique 1a, 1b, 1c permet de stocker des ratios d'énergie élastique qui sont 6 à 8 fois supérieurs à ceux des organes de maintien de l'état de la technique.

Dans les différents modes de réalisation de l'organe de maintien élastique 1a, 1b, 1c, chaque bras 6a, 6b, 6c comprend un ajourage principal 7a compris dans le ou les ajourages 7a, 7b, 7c que peut comprendre chaque bras 6a à 6c. Cet ajourage principal 7a est de préférence réparti en tout ou partie le long du corps du bras élastique 6a, 6b, 6c. Autrement dit, cet ajourage principal 7a qui a essentiellement la forme d'un demi-cercle présente :
- un diamètre qui s'étend sensiblement de manière parallèle à la partie de la paroi périphérique interne comprise dans chaque bras élastique 6a, 6b, 6c, et
- un rayon qui est sensiblement inférieur au plus grand écart compris entre des faces interne et externe de parois périphériques externe et interne 4a, 4b, constituant un bras élastique 6a, 6b, 6c.

On remarquera en particulier que cet ajourage principal 7a s'étend dans la zone de contact 8a ainsi que dans les zones périphériques 8b de chaque bras élastique 6a, 6b, 6c.

L'ajourage principal 7a peut être divisé par au moins deux poutres 9 en au moins trois parties évidées 10a, 10b. Dans ces modes de réalisation, l'ajourage principal 7a est divisé par deux poutres 9 en trois parties évidées 10a, 10b.

Dans les premier et troisième modes de réalisation illustrés sur les figures 1, 2 et 4, deux parties évidées 10b parmi les trois 10a, 10b présentent des volumes sensiblement similaires. On notera au sujet du troisième mode de réalisation, que chaque bras élastique 6a, 6b, 6c comprend à la différence des autres modes de réalisation un unique ajourage qui est l'ajourage principal 7a. Dans ce contexte, la partie évidée 10a comprise dans son intégralité dans la zone de contact 8a présente un volume qui est sensiblement inférieur à celui des autres parties évidées 10b de l'ajourage principal 7a.

Dans le deuxième mode de réalisation, illustré sur la figure 3, les trois parties évidées 10a, 10b présentent des volumes et des formes sensiblement similaires notamment des formes essentiellement triangulaires.

Dans ces différents modes de réalisation de l'organe de maintien élastique 1a, 1b, 1c, on remarquera que la partie évidée 10a intégralement comprise dans la zone de contact 8a a essentiellement une forme triangulaire.

Les poutres 9 réalisant la division de l'ajourage principal 7a en des parties évidées 10a, 10b sont de préférences inclinées. Dans les différents modes de réalisation, ces poutres 9 inclinées sont au nombre de deux et sont comprises dans la zone de contact 8a de chaque bras élastique 6a, 6b, 6c. Ces poutres 9 participent à relier entre elles les parois périphériques externe et interne 4a, 4b. Des axes centraux A1, A2 des poutres 9 forment avec un axe longitudinal A3 du bras élastique 6a, 6b, 6c des angles aigus α1, α2. On notera que cette axe longitudinal A3 s'étend sur la plus grande dimension de ce bras 6a, 6b, 6c. De tels angles α1, α2 peuvent être sensiblement similaires et alors compris entre 45 et 70 degrés, et sont de préférence de 55 degrés.

Les axes centraux A1, A2 des poutres 9 forment également un angle aigu α3 entre eux. Un tel angle α3 peut être compris entre 40 et 90 degrés, et est de préférence de 70 degrés.

Cet organe de maintien élastique 1a, 1b peut comprendre des ajourages supplémentaires 7b, 7c permettant d'ajuster l'élasticité des bras 6a, 6b, 6c d'un tel organe 1a, 1b. Par exemple dans le premier mode de réalisation, l'organe de maintien élastique 1a comprend trois ajourages supplémentaires 7b de forme essentiellement circulaire qui sont localisés dans chaque extrémité de chaque bras élastique 6a, 6b, 6c. Dans un autre exemple, le deuxième mode de réalisation de l'organe de maintien 1b comprend dans chaque bras élastiques 6a, 6b, 6c deux ajourages supplémentaires 7c bornant l'ajourage principal 7a et qui sont définis aux extrémités de cet ajourage principal 7a. Autrement dit, ces deux ajourages supplémentaires 7c sont respectivement compris dans les deux zones périphériques de chaque bras élastique 6a, 6b, 6c.

L'invention porte également sur un procédé de réalisation de l'assemblage 130 de l'ensemble 120 organe de maintien élastique - composant d'horlogerie avec l'élément de support 3. Ce procédé comprend une étape de fixation de l'ensemble 120 organe de maintien élastique - composant d'horlogerie avec l'élément de support 3. Lors de cette étape, l'élément de support 3 est inséré dans l'ouverture 5 de l'organe de maintien élastique 1a, 1b, 1c. Durant cette insertion, des portions de la paroi périphérique 13 de l'élément de support 3 entre en contact avec les interfaces de contact 12 des bras élastique 6a, 6b, 6c. Une telle insertion engendre alors une déformation des bras élastique 6a, 6b, 6c selon une direction radiale B par rapport à un axe central C de l'élément de support 3 et ce, sous l'action d'une force de contrainte exercée par ces portions sur les interfaces de contact 12. L'effet engendré par cette insertion est visible sur la figure 1 qui porte sur le premier mode de réalisation de l'organe de maintien élastique 1a qui est dans un état contraint. Cette déformation des bras élastiques 6a, 6b, 6c est essentiellement réalisée dans les zones de contact 8a de ces bras 6a, 6b, 6c. Dans ces zones de contact 8a, les poutres 9 inclinés qui jouent un rôle d'élément de rigidification de ces bras 6a, 6b, 6c contribuent à mettre sous contrainte/tension une portion externe 20 de la virole visible sur la figure 1 lorsque cette virole est montée sur l'axe contribuant au serrage élastique. Dans ce contexte, on notera que ces poutres sont sollicitées en compression notamment selon le sens/direction des flèches D visibles sur la figure 1. Ainsi dans un tel état de contrainte, l'organe de maintien élastique 1a, 1b, 1c stocke une quantité importante d'énergie élastique qui contribue à lui conférer un couple de tenue conséquent autorisant notamment un virolage optimal par serrage élastique.

## Revendications

1. Organe de maintien élastique (1a, 1b, 1c) pour la fixation d'un composant d'horlogerie (2) sur un élément de support (3), ledit organe de maintien comprenant une paroi périphérique externe (4a) susceptible d'être reliée audit composant d'horlogerie (2) et une paroi périphérique interne (4b) définissant une ouverture (5) de forme triangulaire dans laquelle est susceptible d'être inséré l'élément de support (3), ledit organe de maintien élastique (1a, 1b, 1c) comprenant des bras élastiques (6a, 6b, 6c) formant chacun un côté de l'ouverture (5) triangulaire et contribuant à assurer le serrage de l'élément de support (3) dans l'ouverture (5), chaque bras (6a, 6b, 6c) comprenant :
- au moins un ajourage (7a, 7b, 7c) défini en tout ou partie le long du corps dudit bras (6a, 6b, 6c),
- une zone de contact élastique (8a) susceptible de coopérer avec ledit élément de support (3) notamment pour assurer son serrage dans l'ouverture (5), et
- des zones périphériques élastiques (8b) qui s'étendent entre cette zone de contact (8a) et des extrémités de ce bras élastique (6a, 6b, 6c),
la zone de contact (8a) ayant une quantité de matière supérieure à la quantité de matière constituant chacune de ses zones périphériques (8b) ladite zone de contact (8a) comprenant au moins deux poutres (9) notamment inclinées agencées dans un ajourage principal (7a) dudit au moins un ajourage (7a, 7b, 7c) défini en tout ou partie le long du corps du bras élastique (6a, 6b, 6c), **caractérisé en ce que** des axes centraux (A1, A2) des poutres (9) forment avec un axe longitudinal (A3) du bras élastique (6a, 6b, 6c) des angles aigus (α1, α2).

2. Organe de maintien élastique (1a, 1b, 1c) selon la revendication précédente, **caractérisé en ce que** lesdits au moins deux poutres (9) relient les parois périphériques externe et interne (4a, 4b) entre elles.

3. Organe de maintien élastique (1a, 1b, 1c) selon l'une quelconque des revendications 1 et 2, **caractérisé en ce que** l'ajourage principal (7a) a une forme essentiellement d'un demi-cercle.

4. Organe de maintien élastique (1a, 1b, 1c) selon l'une quelconque des revendications 1 à 3, **caractérisé en ce que** l'ajourage principal (7a) est divisé en au moins trois parties évidées (10a, 10b) par lesdites au moins deux poutres (9).

5. Organe de maintien élastique (1a, 1b, 1c) selon la revendication précédente, **caractérisé en ce qu'**au moins deux parties évidées (10b) parmi lesdites au moins trois parties évidées (10a, 10b) présentent des volumes sensiblement similaires.

6. Organe de maintien élastique (1a, 1c) selon l'une quelconque des revendications 4 et 5, **caractérisé en ce que** la partie évidée (10a) comprise dans son intégralité dans la zone de contact (8a) présente un volume qui est sensiblement inférieur à celui des autres parties évidées (10b) de l'ajourage principal (7a).

7. Organe de maintien élastique (1b) selon la revendication 4, **caractérisé en ce que** lesdites au moins trois parties évidées (10a, 10b) présentent des volumes sensiblement similaires

8. Organe de maintien élastique (1c) selon l'une quelconque des revendications précédentes, **caractérisé en ce qu'**il comprend un unique ajourage qui est un ajourage principal (7a).

9. Organe de maintien élastique (1a, 1b) selon l'une quelconque des revendications 1 à 7, **caractérisé en ce qu'**il comprend un ajourage principal (7a) positionné au milieu de chaque bras et des ajourages supplémentaires (7b, 7c) définis aux extrémités de chaque bras.

10. Organe de maintien élastique (1a, 1b, 1c) selon l'une quelconque des revendications précédentes, **caractérisé en ce que** les parois périphériques externe et interne (4a, 4b) ont des formes différentes.

11. Organe de maintien élastique (1a, 1b, 1c) selon l'une quelconque des revendications précédentes, **caractérisé en ce que** les parois périphériques externe et interne (4a, 4b) présentent respectivement des formes essentiellement circulaire et triangulaire.

12. Organe de maintien élastique (1a, 1b, 1c) selon l'une quelconque des revendications précédentes, **caractérisé en ce qu'**il comprend un point d'attache (11) avec le composant d'horlogerie (2).

13. Organe de maintien élastique (1a, 1b, 1c) selon l'une quelconque des revendications précédentes, **caractérisé en ce qu'**il est une virole pour la fixation du composant d'horlogerie (2) tel qu'un spiral à un élément de support (3) tel qu'un arbre de balancier.

14. Organe de maintien élastique (1a, 1b, 1c) selon l'une quelconque des revendications précédentes, **caractérisé en ce qu'**il réalisé en une matière à base de silicium.

15. Ensemble (120) organe de maintien élastique - composant d'horlogerie pour un mouvement d'horlogerie (110) d'une pièce d'horlogerie (100) comprenant un organe de maintien élastique (1a, 1b, 1c) selon l'une quelconque des revendications précédentes.

16. Ensemble (120) selon la revendication précédente, **caractérisé en ce qu'**il est monobloc.

17. Assemblage (130) pour un mouvement d'horlogerie (110) d'une pièce d'horlogerie (100) comprenant un ensemble (120) organe de maintien élastique - composant d'horlogerie selon l'une quelconque des revendications 15 et 16, ledit ensemble (120) étant fixé à un élément de support (3).

18. Mouvement d'horlogerie (110) comprenant au moins un assemblage selon la revendication précédente.

19. Pièce d'horlogerie (100) comprenant un mouvement d'horlogerie (110) selon la revendication précédente.

## Patentansprüche

1. Elastisches Befestigungsorgan (1a, 1b, 1c) für ein Befestigen einer Uhrenkomponente (2) an einem Auflageelement (3), wobei das elastische Befestigungsorgan eine äußere Umfangswand (4a), die mit der Uhrenkomponente (2) verbunden werden kann, und eine innere Umfangswand (4b) aufweist, die eine dreieckige Öffnung (5) definiert, in die das Auflageelement (3) eingeführt werden kann, wobei das elastische Befestigungsorgan (1a, 1b, 1c) elastische Arme (6a, 6b, 6c) aufweist, die jeweils eine Seite der dreieckigen Öffnung (5) bilden und das Einklemmen des Auflageelements (3) in der Öffnung (5) gewährleisten, wobei jeder Arm (6a, 6b, 6c) aufweist:
- mindestens einen Ausschnitt (7a, 7b, 7c), der vollständig oder teilweise entlang des Körpers des Arms (6a, 6b, 6c) definiert ist,
- eine elastische Kontaktzone (8a), die mit dem Auflageelement (3) in Eingriff kommen kann, insbesondere um dessen Einklemmen in der Öffnung (5) zu gewährleisten, und
- elastische Randzonen (8b), die sich zwischen dieser Kontaktzone (8a) und den Enden des elastischen Arms (6a, 6b, 6c) erstrecken,
die Kontaktzone (8a) eine größere Materialmenge aufweisend als die Materialmenge, die jede ihrer Umfangszonen (8b) bildet, die Kontaktzone (8a) mindestens zwei Klingen (9), insbesondere schräge Klingen, aufweisend, die in einem Hauptausschnitt (7a) der mindestens einen Öffnung (7a, 7b, 7c) angeordnet sind, die vollständig oder teilweise entlang des Körpers des elastischen Arms (6a, 6b, 6c) definiert ist, **dadurch gekennzeichnet, dass** Mittelachsen (A1, A2) der Klingen (9) spitze Winkel (α1, α2) mit einer Längsachse (A3) des elastischen Arms (6a, 6b, 6c) bilden.

2. Elastisches Befestigungsorgan (1a, 1b, 1c) nach dem vorhergehenden Anspruch, **dadurch gekennzeichnet, dass** die mindestens zwei Klingen (9) die äußere und innere Umfangswand (4a, 4b) miteinander verbinden.

3. Elastisches Befestigungsorgan (1a, 1b, 1c) nach einem der Ansprüche 1 und 2, **dadurch gekennzeichnet, dass** der Hauptausschnitt (7a) eine im Wesentlichen halbkreisförmige Form aufweist.

4. Elastisches Befestigungsorgan (1a, 1b, 1c) nach einem der Ansprüche 1 bis 3, **dadurch gekennzeichnet, dass** der Hauptausschnitt (7a) durch die mindestens zwei Klingen (9) in mindestens drei durchkreuzte Teile (10a, 10b) unterteilt ist.

5. Elastisches Befestigungsorgan (1a, 1b, 1c) nach dem vorhergehenden Anspruch, **dadurch gekennzeichnet, dass** mindestens zwei durchkreuzte Teile (10b) von den mindestens drei durchkreuzten Teilen (10a, 10b) im Wesentlichen ähnliche Volumina aufweisen.

6. Elastisches Befestigungsorgan (1a, 1c) nach einem der Ansprüche 4 und 5, **dadurch gekennzeichnet, dass** der durchkreuzte Teil (10a), der die gesamte Kontaktzone (8a) umfasst, ein Volumen aufweist, das wesentlich geringer ist als das der anderen durchkreuzten Teile (10b) des Hauptausschnittes (7a).

7. Elastisches Befestigungsorgan (1b) nach Anspruch 4, **dadurch gekennzeichnet, dass** die mindestens drei durchkreuzten Teile (10a, 10b) im Wesentlichen ähnliche Volumina aufweisen.

8. Elastisches Befestigungsorgan (1c) nach einem der vorhergehenden Ansprüche, **dadurch gekennzeichnet, dass** es einen einzigen Ausschnitt aufweist, der ein Hauptausschnitt (7a) ist.

9. Elastisches Befestigungsorgan (1a, 1b) nach einem der Ansprüche 1 bis 7, **dadurch gekennzeichnet, dass** es einen Hauptausschnitt (7a) in der Mitte eines jeden Armes und zusätzliche Ausschnitte (7b, 7c,) aufweist, die an den Enden eines jeden Armes definiert sind.

10. Elastisches Befestigungsorgan (1a, 1b, 1c) nach einem der vorhergehenden Ansprüche, **dadurch gekennzeichnet, dass** die äußere und die innere Umfangswand (4a, 4b) unterschiedliche Formen aufweisen.

11. Elastisches Befestigungsorgan (1a, 1b, 1c) nach einem der vorhergehenden Ansprüche, **dadurch gekennzeichnet, dass** die äußere und innere Umfangswand (4a, 4b) im Wesentlichen kreisförmige und dreieckige Formen aufweisen.

12. Elastisches Befestigungsorgan (1a, 1b, 1c) nach einem der vorhergehenden Ansprüche, **dadurch gekennzeichnet, dass** es einen Befestigungspunkt (11) mit der Uhrenkomponente (2) aufweist.

13. Elastisches Befestigungsorgan (1a, 1b, 1c) nach einem der vorhergehenden Ansprüche, **dadurch gekennzeichnet, dass** es eine Spiralrolle für ein Befestigen der Uhrenkomponente (2), wie beispielsweise einer Unruhspirale, an einem Auflageelement (3), wie beispielsweise einer Unruhwellen-Welle, ist.

14. Elastisches Befestigungsorgan (1a, 1b, 1c) nach einem der vorhergehenden Ansprüche, **dadurch gekennzeichnet, dass** es aus einem Material auf Silikonbasis hergestellt ist.

15. Elastische Halteelement-Uhrenkomponentenanordnung (120) für ein Uhrwerk (110) eines Zeitmessers (100), die ein elastisches Befestigungsorgan (1a, 1b, 1c) nach einem der vorhergehenden Ansprüche aufweist.

16. Anordnung (120) nach dem vorhergehenden Anspruch, **dadurch gekennzeichnet, dass** sie aus einem Stück gefertigt ist.

17. Anordnung (130) für ein Uhrwerk (110) eines Zeitmessers (100), umfassend eine elastische Befestigungsorgan-Uhrenkomponentenanordnung nach einem der Ansprüche 15 und 16, wobei die Anordnung (120) an einem Auflageelement (3) befestigt ist.

18. Uhrwerk (110), umfassend mindestens eine Anordnung nach dem vorhergehenden Anspruch.

19. Zeitmesser (100), umfassend mindestens ein Uhrwerk (110) nach dem vorhergehenden Anspruch.

## Claims

1. A resilient securing organ (1a, 1b, 1c) for fastening a horology component (2) on a support element (3), said resilient securing organ comprising an outer peripheral wall (4a) which can be connected to said horology component (2) and an inner peripheral wall (4b) defining a triangular opening (5) into which the support element (3) can be inserted, said resilient securing organ (1a, 1b, 1c) comprising resilient arms (6a, 6b, 6c) each forming one side of the triangular opening (5) and ensuring the clamping of the support element (3) in the opening (5), each arm (6a, 6b, 6c) comprising:
- at least one cutaway (7a, 7b, 7c) defined completely or partially along the body of said arm (6a, 6b, 6c),
- a resilient contact zone (8a) that can engage with said support element (3), in particular to ensure the clamping thereof in the opening (5), and
- resilient peripheral zones (8b) which extend between this contact zone (8a) and the ends of this resilient arm (6a, 6b, 6c),
the contact zone (8a) having a greater quantity of material than the quantity of material forming each of its peripheral zones (8b), said contact zone (8a) comprising at least two blades (9), in particular inclined blades, arranged in a main cutaway (7a) of said at least one opening (7a, 7b, 7c) defined in whole or in part along the body of the resilient arm (6a, 6b, 6c), **characterised in that** central axes (A1, A2) of the blades (9) form acute angles (α1, α2) with a longitudinal axis (A3) of the resilient arm (6a, 6b, 6c).

2. The resilient securing organ (1a, 1b, 1c) according to the preceding claim, **characterised in that** said at least two blades (9) connect the outer and inner peripheral walls (4a, 4b) to each other.

3. The resilient securing organ (1a, 1b, 1c) according to any of claims 1 and 2, **characterised in that** the main cutaway (7a) has an essentially semi-circular shape.

4. The resilient securing organ (1a, 1b, 1c) according to any of claims 1 to 3, **characterised in that** the main cutaway (7a) is divided into at least three crossed-out parts (10a, 10b) by said at least two blades (9).

5. The resilient securing organ (1a, 1b, 1c) according to the preceding claim, **characterised in that** at least two crossed-out parts (10b) from among said at least three crossed-out parts (10a, 10b) have substantially similar volumes.

6. The resilient securing organ (1a, 1c) according to any of claims 4 and 5, **characterised in that** the crossed-out part (10a) comprised entirely in the contact zone (8a) has a volume which is substantially less than that of the other crossed-out parts (10b) of the main cutaway (7a).

7. The resilient securing organ (1b) according to claim 4, **characterised in that** said at least three crossed-out parts (10a, 10b) have substantially similar volumes.

8. The resilient securing organ (1c) according to any of the preceding claims, **characterised in that** it comprises a single cutaway which is a main cutaway (7a).

9. The resilient securing organ (1a, 1b) according to any of claims 1 to 7, **characterised in that** it comprises a main cutaway (7a) positioned in the middle of each arm and additional cutaways (7b, 7c) defined at the ends of each arm.

10. The resilient securing organ (1a, 1b, 1c) according to any of the preceding claims, **characterised in that** the outer and inner peripheral walls (4a, 4b) have different shapes.

11. The resilient securing organ (1a, 1b, 1c) according to any of the preceding claims, **characterised in that** the outer and inner peripheral walls (4a, 4b) respectively have essentially circular and triangular shapes.

12. The resilient securing organ (1a, 1b, 1c) according to any of the preceding claims, **characterised in that** it comprises an attachment point (11) with the horology component (2).

13. The resilient securing organ (1a, 1b, 1c) according to any of the preceding claims, **characterised in that** it is a collet for fastening the horology component (2) such as a balance spring to a support element (3) such as a balance staff arbor.

14. The resilient securing organ (1a, 1b, 1c) according to any of the preceding claims, **characterised in that** it is made of a silicon-based material.

15. An elastic retaining member - watch component assembly (120) for a horology movement (110) of a timepiece (100) comprising a resilient securing organ (1a, 1b, 1c) according to any of the preceding claims.

16. The assembly (120) according to the preceding claim, **characterised in that** it is made in one-piece.

17. An assembly (130) for a horology movement (110) of a timepiece (100) comprising an elastic securing organ-horology component assembly according to any of claims 15 and 16, said assembly (120) being fastened to a support element (3).

18. A horology movement (110) comprising at least one assembly according to the preceding claim.

19. A timepiece (100) comprising at least one horology movement (110) according to the preceding claim.
